# EUROPÄISCHE PATENTSCHRIFT

(11) **EP 0 156 306 B1**
(45) Veröffentlichungstag und Bekanntmachung des Hinweises auf die Patenterteilung: **15.07.1987**
(21) Anmeldenummer: 85103295.3
(22) Anmeldetag: 21.03.1985
(51) Int. Cl.: B65H 54/22

(54) **Aufspulvorrichtung**
Winding machine
Bobinoir

(30) Priorität: 27.03.1984 DE 3411158; 28.03.1984 DE 3411464; 12.11.1984 DE 3441250; 28.02.1985 DE 3507049
(43) Veröffentlichungstag der Anmeldung: 02.10.1985
(73) Patentinhaber: B a r m a g AG, D-42862 Remscheid (DE)
(72) Erfinder: Schippers, Heinz, Dr. E.h. Dipl.-Ing., D-5630 Remscheid 11 (DE); Lenk, Erich, Dr.-Ing., D-5630 Remscheid 11 (DE)
(74) Vertreter: Pfingsten, Dieter, Dipl.-Ing.

## Beschreibung

Die Erfindung betrifft eine Aufspulvorrichtung zum Aufspulen von Fäden in Spinnanlagen für Chemiefasern.

Beim Betrieb dieser Aufspulvorrichtung besteht das Problem des Spulenwechsels, d.h. des Austausches der vollen Spule gegen eine Leerhülse, auf der die Spule gebildet wird. Der Spulenwechsel geht üblicherweise so vor sich, dass der Faden oder die Fäden im Bereich des Changierdreiecks eingefangen, abgeschnitten oder zerrissen (getrennt) aus der Changiereinrichtung entfernt und durch eine von Hand geführte Absaugpistole abgesaugt werden, dass sodann die Vollspule abgenommen und eine Leerhülse auf die Spulspindel aufgesteckt wird, und dass sodann der Faden bzw. die Fäden durch Führung der Saugpistole nach unten in die Fadenreserveeinrichtung und in eine Anlegeinrichtung gelegt werden, welche die Fäden im Gegensinne zur Drehrichtung der Spule teilweise um die Leerhülse herum führt und dabei eine Axialbewegung ausführt. Dadurch gelangen die Fäden in die in der Leerhülse angebrachte Fangnut oder sonstige Fangeinrichtung (vgl. DE-OS 2 547 401 = Bag. 980). Der Spulenwechselvorgang zerfällt also in die Handhabung des Fadens einerseits und den Austausch der vollen Spule gegen eine Leerhülse andererseits. Die EP-PS 26 471 (= Bag. 1163) beschreibt Automaten, die diese Funktion der Fadenhandhabung und des Spulenaustausches getrennt voneinander durchführen. Derartige Automaten sind für die Fadenhandhabung nur dort einsetzbar, wo ein freier Wechsel zulässig ist, d.h. wo der Spulenwechselzeitpunkt nicht durch den Füllungszustand der jeweiligen Aufspulvorrichtung, sondern durch die Verfügbarkeit des Automaten vorgegeben ist.

Durch die DE-AS 2 438 364 wird eine Vorrichtung beschrieben, durch die das Anspinnen, d.h. das Ingangsetzen des Spinn- und Aufspulvorganges automatisiert wird. Zur Bewirkung des Spulenwechsels ist dort eine Aufspulmaschine beschrieben, bei der zwei abwechselnd betriebene Spulspindeln auf einem gemeinsamen Spulenrevolver angebracht sind.

Der verlustlose Spulenwechsel mittels einer derartigen Aufspulvorrichtung, die zwei auf einem Spulenrevolver drehbar gelagerte Spulspindeln aufweist, ist z. B. in der DE-OS 3 211 603 beschrieben. Derartige Aufspulvorrichtungen erlauben einen vollkommen automatisierten Spulenwechsel zu beliebigen Zeitpunkten. Der Spulenwechsel ist im wesentlichen verlustfrei, d.h. auch in den Intervallen des Spulenwechsels entsteht kein Abfall.

Der Nachteil derartiger Aufspulvorrichtungen besteht darin, dass Aufspulvorrichtungen mit zwei Spulspindeln teurer sind als solche mit nur einer Spulspindel. Dieser Nachteil wird aufgewogen durch die Vermeidung der Abfallproduktion, was insbesondere bei dicken Fäden, die einen häufigen Spulenwechsel erforderlich machen, ins Gewicht fällt, und durch die Vermeidung der Handbedienung, was insbesondere dann ins Gewicht fällt, wenn Tag- und Nachtbetrieb mit minimalem Personalaufwand erwünscht ist.

Die Aufgabe der Erfindung besteht darin, unter Vermeidung des technischen Aufwandes für eine Aufspulvorrichtung mit zwei auf einem Spulenrevolver gelagerten Spulspindeln eine bedienungslose Handhabung des Fadens während des Spulenwechsels zu ermöglichen und eine Spulvorrichtung zu schaffen, die in all den Fällen, in denen der Verlust an Abfallproduktion während des Spulenwechsels eine geringe Rolle spielt, wie es z.B. bei feinen Titern der Fall ist, mit geringerem technischen Aufwand die Vorteile einer Spulvorrichtung mit zwei abwechselnd in Betrieb zu bringenden Spulspindeln bietet.

Die Lösung wird dadurch erzielt, dass die üblicherweise vorhandenen und zum Teil von Hand geführten Einzelelemente der Aufspulvorrichtung, die während des Spulenwechsels bedient werden, so insbesondere die Fadenfangeinrichtung, Fadentrenneinrichtung, Fadenabsaugeinrichtung und Fadenanlegeinrichtung, in einer einzigen Einrichtung, die auf einer vorgegebenen Bahn in einem automatisierten Bewegungsablauf geführt ist, vereinigt werden.

Dabei wird davon ausgegangen, dass auf der Spulspindel der Aufspulvorrichtung mehrere Spulen gebildet werden. Demgemäss ist jeder aufgesteckten Hülse der Spulspindel jeweils eine Fangeinrichtung, eine Trenneinrichtung, eine Absaugeinrichtung und eine Anlegeinrichtung zugeordnet.

Ein erstes Ausführungsbeispiel der Erfindung zeichnet sich dadurch aus, dass die sämtlichen Funktionselemente des Fadenwechsels, nämlich Fangeinrichtung, Trenneinrichtung, Absaugeinrichtung und Anlegeinrichtung, in einer einzigen Einrichtung, nämlich der Saugspitze der Absaugeinrichtung integriert sind, wobei die Saugspitze selbst auf einer vorgegebenen Bewegungsbahn in einem automatisierten Bewegungsablauf geführt ist.

Der Bewegungsablauf der Saugspitze ist derart gesteuert, dass ihre Bewegungsbahn in einer Fangposition beginnt, welche unmittelbar vor der Ebene liegt, in der das Changierdreieck aufgespannt ist. Von dieser Fangposition ausgehend, umgibt die Bewegungsbahn - projiziert auf eine Normalebene der Spulspindel - die Aufspulvorrichtung mit der Changiereinrichtung und der Spulspindel teilweise. Die Fangposition liegt dabei bevorzugt - achsparallel zur Spindel gesehen - in den Randbereichen des Changierdreiecks.

Zusätzlich zu dieser Bewegungskomponente ist die Bewegungsbahn aus einer - zur Spulspindel - achsparallelen Bewegungskomponente zusammengesetzt. Dadurch wird bewirkt, dass die Saugspitze den Faden seitlich aus dem Changierbereich herausführt und zum einen in die sog. Fadenreserveeinrichtung und zum anderen in die Fangeinrichtung der Leerhülse, im allgemeinen ein Umfangsschlitz (Fadenfangnut), einlegt. Insbesondere auch der letzte Teil der Bewegungsbahn ist eine - zur Spulspindel - achsparallele Bewegung, die die Normalebene dieser Fadenfangnut durchdringt.

Zur Klarstellung der Terminologie sei darauf hingewiesen, dass unter «Spulenwechsel» in diesem Sinne die Handhabung des Fadens während des Austausches der vollen Spule gegen eine Leerhülse gemeint ist. Im umfassenden Sinne ist unter «Spulenwechsel» sowohl die Handhabung des Fadens als auch der Austausch der Vollspule gegen eine Leerhülse selbst zu verstehen. Dieser Austausch kann von Hand vorgenommen werden. Die Automatisierung dieses Austauschvorganges erfolgt vorzugsweise durch einen längs der Maschinenfront verfahrbaren Doffer sowie eine bekannte Abschiebeinrichtung, die die vollen Spulen von der Spulspindel abschiebt. Der Doffer wird zum Spulenwechsel mit einem Aufnahmedorn vor der Spulspindel positioniert und die an der Aufspulvorrichtung sitzende Ausschiebvorrichtung schiebt die volle(n) Spule(n) auf den Aufnahmedorn. Anschliessend erfolgt durch eine geeignete Einrichtung das Aufschieben der Leerhülsen von dem Doffer auf die Spulspindel. Entsprechende Einrichtungen sind z.B. in der DE-OS 2 939 675 und 2 945 861 beschrieben (Bag. 1163, 1167).

In einer vorteilhaften Ausführung wird vorgesehen, dass an den Spinnschacht ein luftführendes Rohr angeschlossen wird und dass die Bewegungsbahn der Saugspitze nach dieser Erfindung derart angelegt wird, dass die Fangposition für das Anspinnen unmittelbar vor dem luftführenden Rohr beginnt.

In einer Ausführung wird die Saugspitze an einem Schwenkarm angebracht, dessen Achse - in Laufrichtung des Fadens betrachtet - oberhalb derspulspindel liegt. Dabei beschreibt die Bewegungsbahn der Saugspitze einen Kreisbogen, innerhalb dessen Zentrierwinkel die Changiereinrichtung und die in Betrieb gesetzte, mit einer Leerhülse versehene Spulspindel liegt. Die Schwenkachse kann dabei an demselben Maschinenteil wie die Spulspindel oder an demselben Maschinenteil wie die Changiereinrichtung sitzen. Dabei ist zu berücksichtigen, dass Spulspindel und Changiereinrichtung relativ zueinander bewegbar sein müssen, damit bei wachsendem Spulendurchmesser die Changiereinrichtung gegenüber der Spulspindel bzw. umgekehrt ausweichen kann.

In einer anderen Ausführung liegt die Schwenkachse des Schwenkarms - in Fadenlaufrichtung betrachtet - unterhalb der Spulspindel und auf dervon der Spulvorrichtung abgewandten Seite des Changierdreiecks bzw. der Ebene, in der das Changierdreieck liegt. In diesem Falle ist der Schwenkarm als Teleskoprohr ausgeführt, so dass die Bewegungsbahn der Saugspitze zusätzlich zu der Axialkomponente und der kreisförmigen Bewegungskomponente aus einer translatorischen Bewegungskomponente zusammengesetzt ist.

In allen zuvor geschilderten Fällen ist der Schwenkarm zur Erzielung der o.a. Bewegungsbahn ebenfalls - relativ zur Spulspindel - achsparallel bewegbar und die Saugspitze führt infolgedessen zu Beginn und am Ende der Anlegbewegung eine axiale Bewegung aus.

Ein anderes Ausführungsbeispiel zeichnet sich dadurch aus, dass der komplizierte Bewegungsablauf der einzelnen Funktionselemente aufgelöst wird und dass jedem Funktionselement nur das ihm eigene und für ihn notwendige Bewegungsgesetz zugeordnet wird.

In dieser Ausführung sind die Funktionselemente an einem zur Spulspindel parallelen Träger (Aufnahme) gelagert. Dieser Träger ist auf seiner Längsachse sowie senkrecht dazu in einer senkrechten Ebene beweglich. Fest mit diesem Träger verbunden sind die Saugeinrichtung und die Trenneinrichtung. Die Fangeinrichtungen können dagegen eine Relativbewegung zu dem Träger (Aufnahme) ausführen. Sie sind hierzu in einer bevorzugten Ausführung an einem Schwenksystem befestigt, welches an dem Träger (Aufnahme) angelenkt ist. Die Fangeinrichtungen dienen bei dieser Ausführung vorteilhafterweise gleichzeitig als Anlegeinrichtung. Hierzu sind zwei Fangeinrichtungen untereinander vorgesehen. Jede besteht aus einer horizontalen, zur senkrechten Fadenlaufebene schrägen Fangzunge mit zwei parallelen Kanten. In dem spitzen Winkel einer jeden Fangzunge zu ihrer senkrechten Befestigungsebene befindet sich eine Fadenfalle. Derartige Fadenfallen sind an sich bekannt und werden z. B. als Wolfszähne bezeichnet. Die Fadenfalle gestattet dem Faden zwar einzudringen, verhindert jedoch durch geeignete Massnahmen, z.B. in die Fadenführung eindringende Vorsprünge, dass der Faden die Fadenführung wieder verlässt. Beim Ausfahren der Fangeinrichtungen gerät der Faden, in dessen Changierdreieck die Fadenzungen eingefahren sind, in das zugeordnete Paar von Fadenfallen. Die Bewegungsbahn der Fangeinrichtung mit den Fadenfallen ist nun so vorbestimmt, dass der zwischen den Fadenfallen senkrecht laufende Faden in der Innenlage genau vor die Saugspitze und in die Trenneinrichtung zu liegen kommt, welche an dem Träger befestigt sind. Durch Betätigen der Trenneinrichtung kann nunmehr der Faden abgeschnitten werden, wodurch er in die Saugspitze eingezogen wird. Nunmehr befindet sich der laufende Faden nur noch in der oberen Fadenfalle. Zum Fadenanlegen kann der Träger senkrecht nach unten verfahren und sodann die Anlegbewegung durch Ausschwenken der Fangeinrichtung durchführen. Dabei wird der laufende Faden in Kontakt mit der Spulhülse gebracht, welche der jeweiligen Fangeinrichtung und Absaugeinrichtung zugeordnet ist, und dabei zwischen der Spulhülse, der Fangeinrichtung und der Saugspitze verspannt.

Der Vorteil der Erfindung liegt darin, dass infolge der Anordnung der Fadenabsaugeinrichtung am Maschinengestell eine grosse Saugleistung installiert werden kann, so dass der Fadenfall sicher und in den erforderlichen Mengen beseitigt werden kann.

Es wird der Aufspulvorrichtung eine vollständige Einrichtung zur Handhabung des Fadens während des Spulenwechsels zugeordnet. Durch diese Einrichtung werden beliebige Wechselzeiten für den Spulenwechsel ermöglicht. Das wiederum schafft die Möglichkeit, die Aufspulvorrichtung zu beliebigen Zeiten zu bedienen, d.h. die vollen Spulen abzunehmen und Leerhülsen aufzustecken.

Dadurch wird die Möglichkeit erweitert, derartige Aufspulvorrichtungen durch Spulenabnahmewagen und/oder Hülsentransportwagen zu bedienen. Spulenabnahmewagen besitzen insbesondere einen Aufnahmedorn, welcher in einer Flucht mit der Spulspindel gebracht werden kann und auf die die Spulen einer Spulspindel abgeschoben werden können. Der Spulenabnahmewagen dient sodann zum Transport der Spulen zu einem Spulengatter oder sonstigen Abnahmestelle. Der Hülsentransportwagen besitzt ein Hülsenmagazin und eine Einrichtung, mit der die Leerhülsen dem Hülsenmagazin entnommen und auf die neu in Betrieb zu setzende Spulspindel aufgeschoben werden können. In der EP-PS 26 471 ist eine Aufspulvorrichtung beschrieben, in der ein Spulenabnahmewagen und ein Fadenbedienungswagen, die gleichzeitig auch dem Hülsentransport dienen, unabhängig längs der Maschinenfront einer Vielzahl von Aufspulstellen verfahrbar und operativ miteinander sowie mit jeder Spulstelle verbunden sind. In Abweichung von der Spulenwechseleinrichtung nach der EP-PS 26 471 wird also nun durch diese Erfindung vorgeschlagen, dass die Fadenhandhabung während des Spulenwechsels durch ortsfeste, jeder Aufspulvorrichtung zugeordnete Einrichtungen erfolgt, während zwei selbständige Bedienungswagen einerseits mit der Funktion der Spulenabnahme und des Spulentransports, andererseits mit der Funktion des Leerhülsentransports und der Leerhülsen- übergabe unabhängig voneinander vor der Maschinenfront der Aufspulvorrichtungen verfahrbar und operativ mit der Aufspulvorrichtung und mit den Einrichtungen zur Fadenhandhabung einer jeden Aufspulvorrichtung derart verbunden sind, dass das Fadenfangen, -trennen und -absaugen, das Stillsetzen der Spulspindel, die Übernahme der Vollspule auf den Spulenaufnahmewagen und der Abtransport der Vollspulen, der Abtransport der Leerhülsen und die Übergabe von Leerhülsen auf die Spulspindel, das Wiederinbetriebsetzen der Spulspindel sowie das Anlegen der Fäden in einer automatischen Sequenz von Arbeitsschritten erfolgt.

Neben den eingangs beschriebenen Aufspulaggregaten in Spinnmaschinen für die Herstellung von Chemiefasern, bei der die Orientierung der Filamentfäden ausschliesslich durch die hohe Abzugsgeschwindigkeit der Fäden von der Spinndüse durch die Spulspindel bewirkt wird, werden auch Spinnmaschinen, insbesondere zur Herstellung von flachen, technischen Fäden, eingesetzt, bei denen die frisch gesponnenen Filamentfäden unterhalb des Spinnschachtes mittels einer Streckgalettenanordnung verstreckt und sodann mit sehr hoher Aufspulgeschwindigkeit aufgespult werden (Spinnstreckspulverfahren).

Beim Betrieb derartiger Spinnstreckspulmaschinen ergibt sich das besondere Problem, die aus dem Spinnschacht austretenden Fäden vor dem Anlegen an die Spulvorrichtung um die Streckgaletten herzuzuführen, die zwischen der Befeuchtungseinrichtung unterhalb des Spinnschachtes und dem ortsfesten Fadenführer in der Spitze des vom Faden überstrichenen Changierdreiecks der Aufspulvorrichtung angeordnet sind.

Beim Spulenwechsel werden die Fäden von der eingangs beschriebenen Handhabungseinrichtung unterhalb des ortsfesten Fadenführers abgesaugt und nach Bereitstellung einer Leerhülse wieder an die Spulvorrichtung angelegt, so dass ein Herumführen der Fäden um die gegebenenfalls mehreren Galettenwerke nicht bei jedem Spulenwechsel ausgeführt zu werden braucht. Jedoch muss der Vorgang regelmässig beim Anspinnen einer Spinndüse, d.h. insbesondere nach jeder Wartung der Spinndüse und nach jeder Wicklerbildung, insbesondere nach Streckbrüchen von Kapillaren, die zu Wicklern an den Streckgaletten führen, ausgeführt werden.

Es ist aus diesem Grunde wünschenswert, das Herumlegen der Fäden um die Galettenwerke ebenfalls zu automatisieren und eine entsprechende Handhabungseinrichtung zu schaffen. Diese kann entweder maschinenintegriert an jeder Spinnstelle oder mobil für eine Gruppe von Spinnstellen vorgesehen sein und nach Bedarf von den einzelnen Spinnstellen abgerufen werden.

Eine Handhabungseinrichtung dieser Art zum Anlegen von Fäden an die Streckgalettenanordnung einer Spinnmaschine besteht erfindungsgemäss aus einem Schlitten mit einer auf diesem angeordneten Fadenabsaugeinrichtung, wobei der Schlitten zwischen dem Ende des Spinnschachtes und dem Fadenführer in mehreren Normalebenen der Galettenachsen beweglich ist. Die Bewegung des Schlittens mit der Fadenabsaugeinrichtung beginnt jeweils von der freien Galettenstirnfläche gesehen in der hinteren Normalebene und führt im Bereich eines jeden Galettenwerkes mehrfach um das jeweilige Galettenwerk herum, wobei eine Bewegung von der hinteren in die nächstvordere Normalebene überlagert wird. Mit einer solchen vor einer Streckgalettenanordnung dreidimensional linear oder schraubenlinienförmig beweglichen Fadenabsaugeinrichtung können die Fäden unterhalb des Spinnschachtes abgesaugt und durch Umfahren des jeweiligen Galettenwerkes um dieses mehrfach herumgeführt werden. Hierzu werden entweder bevorzugt aufeinanderfolgende geradlinige Bewegungen ausgeführt, die mit leichter axialer Versetzung in Richtung des freien Galettenendes in parallelen Ebenen wiederholt werden, oder bei kardanischer Befestigung des Armes wird mit den Fadenabsaugeinrichtung eine Kreisbewegung um das Galettenwerk ausgeführt, die in axial versetzten Ebenen wiederholt wird, um ein Überwickeln der angelegten Fäden zu vermeiden.

Die Handhabungseinrichtung zum Herumlegen der Fäden um die Galettenwerke ist beispielsweise an einer Deckenkonstruktion oberhalb der Spulmaschine aufgehängt und in einer Ebene senkrecht zu den Spulspindeln der Aufspulvorrichtung verfahrbar. Alternativ ist sie mit dem Schlitten auf einem Wagen angeordnet, der auf dem Fussboden in Längsrichtung der Spinnmaschine von einem Aufspulaggregat zum anderen verfahrbar ist und Trag- und Führungseinrichtungen für den Schlitten umfasst. Die Bewegung des Schlittens erfolgt vorzugsweise über eine programmierbare Wegsteuerung, insbesondere einen Mikroprozessor, der auf die mehreren Antriebsmotoren für den Schlitten einwirkt.

Im Hinblick auf einen automatisierten Betrieb der Fadenanlegeinrichtung ist vorgesehen, dass die Bewegung des Schlittens mit seiner Fadenabsaugeinrichtung bei einer Fadenfangposition beginnt, die vor der Mündung eines an den Spinnschacht angeschlossenen Führungsrohres liegt, wohin der Schlitten nach Beendigung des Anlegevorganges wieder zurückverbracht wird. Bei einer solchen Arbeitsweise werden die Fäden nach dem Umfahren der Streckgaletten an die Saugdüse der Anlegeinrichtung der Aufspulvorrichtung übergeben und dann abgeschnitten, oder die Bewegung des Schlittens mit der Fadenabsaugeinrichtung ist so programmiert, dass alle Fadenhandhabungsschritte bis zum Anlegen des Fadens an die Spulenhülse in logischer Folge nacheinander ausgeführt werden können.

Die Erfindung wird im folgenden anhand eines Ausführungsbeispiels näher erläutert.

Es zeigen:
Fig. 1-5 die Seitenansichten;
Fig. 6, 7 die Frontansichten einer Aufspulvorrichtung mit dem Bewegungsablauf der Vorrichtungsteile für den Spulenwechsel;
Fig. 8 eine Fadenreserveeinrichtung;
Fig. 9 die Seitenansicht eines weiteren Ausführungsbeispiels;
Fig. 10, 11 Seitenansicht und Frontansicht eines zum Anspinnen geeigneten Ausführungsbeispiels;
Fig. 12, 13, 14 eine Saugspitze mit Fang- und Trenneinrichtungen (Detail);
Fig. 15 Einrichtungen für die Abfallbeseitigung am Ende des Zentralrohres;
Fig. 16a den schematischen Bewegungsverlauf der Fadenabsaugeinrichtung um ein Galettenwerk in der Ansicht und von der Seite her;
Fig. 17a eine Galettenanordnung in der Seitenansicht
Fig. 17b und den zugehörigen Bewegungszyklus;
Fig. 18 eine abgeänderte Ausführung einer Fadenwechseleinrichtung in perspektivischer Darstellung;
Fig. 19a die Frontansicht der Aufspulvorrichtung mit der Fadenwechseleinrichtung nach Fig. 18 vor dem Spulenwechsel;
Fig. 19b die entsprechende Frontansicht gemäss Fig. 19a, jedoch nach dem Spulenwechsel;
Fig. 20 die schematische Draufsicht auf eine Spinnmaschine mit Spulenwechseleinrichtung und einer Vielzahl von Aufspulvorrichtungen;
Fig. 21 a bis d einen Spulenabnahmewagen in mehreren Phasen A, B, C, D seiner Operation;
Fig. 22 einen Hülsentransportwagen.

Die Fig. 1 bis 9 zeigen folgendes:
In dem Maschinengestell 1 ist die Spulspindel 2 drehbar, jedoch ortsfest gelagert. Die Spulspindel weist geeignete Klemmeinrichtungen zur Aufnahme einer oder mehrerer Leerhülsen auf. Auf je einer Leerhülse wird eine Spule 19 aus dem kontinuierlich anlaufenden Faden 10 gebildet. Das Maschinengestell 1 besitzt eine Geradführung 12, an der der Schlitten 4 in senkrechter Richtung bewegbar ist. Die Schlittenbewegung wird durch Druckluftbeaufschlagung des Zylinders 13 bzw. Kolben 14 unterstützt. In dem Schlitten sind insbesondere die Changierung 6 und die Treibwalze 5 gelagert. Durch die Schlittenbewegung wird bewirkt, dass die Treibwalze 5 und die Changierung 6 bei zunehmendem Durchmesser der Spule 19 nach oben ausweichen kann. Die Changierung besteht im dargestellten Fall aus einer angetriebenen Kehrgewindewalze 7, die einen translatorisch bewegten Changierfadenführer 8 antreibt, sowie aus einer - im Fadenlauf nachfolgenden - Nutwalze 9, die der Faden teilweise umschlingt, bevor er auf die Spule 19 aufläuft. Ferner ist auf dem Schlitten die Fadenreserveeinrichtung 15 gelagert, die an späterer Stelle noch beschrieben wird. Schliesslich befindet sich an dem Schlitten die Lagerung des Schwenkarmes 17, der um Schwenkachse 16 schwenkbar ist. Die Schwenkachse wird also mit dem Schlitten bewegt. Ferner ist der Schwenkarm 17 parallel zu sich selbst, d.h. achsparallel zur Spulspindel 2 verschiebbar. Der Antrieb für die hier dargestellten Elemente, also insbesondere die Changiereinrichtung 6, die Treibwalze 5, die Fadenreserveeinrichtung 15 sowie der Schwenkantrieb und der Axialantrieb des Schwenkhebels 17 sind hier nicht dargestelt. Der Schwenkhebel 17 ist hohl und an einen Sauganschluss anschliessbar. Dieser Sauganschluss führt - wie unten beschrieben - in einen hier nicht dargestellten Fadenabfallbehälter. Am freien Ende des Schwenkhebels 17 ist der rohrförmige Querarm 39 mit einer Saugspitze 18 angeschlossen. Der Querarm 39 erstreckt sich parallel zur Spulspindel und besitzt so viel Saugspitzen, wie Spulen auf der Spulspindel gebildet werden können.

Wie Fig. 6, 7 zeigen, werden auf einer Spulspindel mehrere Leerhülsen dicht bei dicht aufgesteckt, so dass koaxial zueinander auch mehrere Changiereinrichtungen und sonstige Einrichtungen erforderlich sind.

Fig. 1 zeigt die Ruhestellung des Schwenkhebels 17. Diese Ruhestellung hält der Schwenkhebel 17 während der Bildung einer Spule, d.h. im Betrieb der Aufspulvorrichtung ein.

Wenn die Spule ihre gewünschte oder zulässige Dicke erreicht hat, wird der Spulenwechselvorgang eingeleitet. Hierzu wird der Schwenkhebel 17 - wie sich aus den Fig. 2 und 6 ergibt - derart verschwenkt, dass die Fangposition I der Saugspitze 18 unmittelbar vor dem Changierdreieck (in Fig. 6 gestrichelt eingezeichnet), und zwar in einem seitlichen Randbereich liegt. Die Saugspitze besitzt eine geeignete Fangeinrichtung, die den changierenden Faden im Changierdreieck fängt und vor die Saugspitze führt (vgl. unten). Ferner besitzt die Saugspitze eine Trenneinrichtung, z.B. Fadenschneider, Messer (vgl. unten), die den vor der Saugspitze eingefangenen Faden zwischen Saugspitze und Spule durchtrennt. Nach dem Durchtrennen kann der Faden von der Saugspitze abgesaugt werden.

Nunmehr wird - wie in Fig. 3 dargestellt - der Schlitten 4 durch Druckbeaufschlagung seines Zylinders 13 nach oben bewegt, so dass der Reibkontakt zwischen der Treibwalze und der Spule 19 aufgehoben ist. In dieser Stellung kann die volle Spule gegen eine Leerhülse ausgetauscht werden. Dazu wird die Spule 19 von der Spulspindel 2 abgezogen und eine andere Leerhülse 3 auf die Spulspindel gesteckt.

Sodann wird der Schlitten 4 wieder abgesenkt, wie es in Fig. 4 gezeigt ist. Dadurch wird die Spulspindel 2 mit der darauf befindlichen Leerhülse durch die Treibwalze 5 erneut in Umdrehung versetzt. Nunmehr wird der Schwenkarm 17 in Richtung des Pfeiles 20 verschwenkt und gleichzeitig in Richtung des Pfeiles 21 (Fig. 6) axial bewegt, so dass die Saugspitze die Stellung 11 (Fig. 6) durchfährt und bei der weiteren Schwenkbewegung in Richtung des Pfeiles 22 (Fig. 6) den Faden in den Fangspalt 23 der Fadenreservevorrichtung 15 (Fig. 8) ablegt. Im folgenden Verlauf der Schwenkbewegung 22 erhält der Schwenkarm wiederum eine axiale Bewegungskomponente, so dass er schliesslich die in Fig. 5 gezeigte Schwenkstellung und mit seiner Saugspitze, die in Fig. 6 bezeichnete Stellung 111 einnimmt. Nunmehr erhält der Schwenkarm eine Axialbewegung in Richtung des Pfeiles 24 (Fig. 6), bis die Saugspitze 18 die in Fig. 7 dargestellte Stellung erreicht. Bei dieser Bewegung gleitet der Faden über die in jeder Leerhülse 3 angebrachte Fadenfangkerbe 25. Diese Kerbe ist ein umlaufender enger Schlitz, in dem der Faden eingeklemmt und abgerissen wird. Diese Klemmwirkung und das Abreissen werden dadurch begünstigt, dass die Bewegungsrichtung 27 des Fadens der Bewegung 26 der Leerhülse entgegengesetzt ist (Fig. 5). Nach dem Abreissen des Fadens wird der Schwenkhebel 17 sofort in seine Ruhestellung, die in Fig. 1 dargestellt ist, zurückgefahren, da ihm andernfalls die wachsende Spule den Weg versperrt. Gleichzeitig wird die Fadenreservevorrichtung 15 in Betrieb gesetzt. Die Fadenreservevorrichtung 15 ist - wie Fig. 8 zeigt - eine durch eine Zylinder-Kolben-Einheit senkrecht zum Changierdreieck bewegte Platte 29 mit einer Fadenfangnut 23 und einer Bremskante 28. Hinter der Platte 29 liegt die Abstreifkante 30. Dadurch, dass die Fadenreservevorrichtung 15 seitlich ausserhalb des Changierweges eingebracht ist, die Platte 29 in ihrer ausgefahrenen Stellung jedoch in die Ebene des Changierdreiecks hineinragt, führt das Zurückfahren der Platte 29 dazu, dass der Faden einerseits an der Abstreifkante 30 und andererseits an der Bremskante 28 in Richtung zur Changierhubmitte mit einer durch die Rückfahrgeschwindigkeit der Platte 29 vorgegebenen Geschwindigkeit entlanggleitet und dabei eine Fadenreservewicklung 31 auf jeder Leerhülse bildet, die ausserhalb des Changierhubs und der auf der Leerhülse zu bildenden Spule liegt.

Das Ausführungsbeispiel nach Fig. 9 entspricht in seinem Aufbau wie auch im Bewegungsablauf der Saugspitze 18 weitgehend dem anhand der Fig. 1 bis 8 beschriebenen Ausführungsbeispiel. Jede Saugspitze ist hier Teil je eines Teleskop'rohres, das unterhalb der Aufspulvorrichtung am Maschinengestell befestigt ist. Hierdurch besitzt die Saugspitze einen zusätzlichen Freiheitsgrad, so dass sie in einer Schwenkbewegung, in einer Axialbewegung und ausserdem in einer zur Schwenkachse 32 des Teleskoprohres 33 radialen Bewegung geführt werden kann. Im übrigen istjedoch der Bewegungsablauf mit den Stellungen I, 11, 111, IV (vgl. Fig. 6 und Fig. 7) identisch. Der einzige Unterschied besteht darin, dass die Ruheposition auch in Anlage an die Bodenplatte des Maschinengestells 1 gewählt werden kann, was durch den geschilderten zusätzlichen Freiheitsgrad der Beweglichkeit der Saugspitze 18 begünstigt wird. Jedes Teleskoprohr sitzt auf einem gemeinsamen Zentralrohr 41 und ist durch eine gemeinsame Schwenkachse 32 schwenkbar.

Die Fig. 10 und 11 zeigen ein Ausführungsbeispiel, das sich gegenüber den zuvor beschriebenen zum einen dadurch auszeichnet, dass die Schwenkachse 16, um die herum die Saugspitze 18 schwenkbar ist, ortsfest im Maschinengestell 1 angebracht ist. Die ortsfeste Anbringung der Schwenkachse hat den Vorteil, dass das Schlittengewicht durch die Fang-, Trenn- und Anlegeinrichtung nicht erhöht wird. Der Bewegungsablauf in Schwenkrichtung und axialer Richtung ist im übrigen so, wie es in Verbindung mit den Ausführungsbeispielen nach den Fig. 1 bis 9 beschrieben worden ist.

Der andere wesentliche Unterschied, der sich im übrigen aber auch verwirklichen liesse, wenn sich die Schwenkachse an dem Schlitten 4 befindet, ist der, dass die Fang-, Absaug- und Anlegeinrichtung gleichzeitig auch zum Anspinnen geeignet ist. Unter «Anspinnen» versteht man das Arbeitsverfahren, bei dem bzw. durch das das Spinnverfahren in Gang gesetzt wird. Einzelheiten zum automatisierten Anspinnen sind z.B. in der DE-PS 2 438 364 (Bag. 905) beschrieben. Während allerdings in dieser Patentschrift der Spulenwechsel durch Verwendung einer Aufspulvorrichtung mit zwei Spulspindeln automatisiert ist, wird bei dem Ausführungsbeispiel nach Fig. 10 und 11 sowohl das Anspinnen als auch der Spulenwechsel durch dieselbe Einrichtung automatisiert. Zum Anspinnen ist das Ausführungsbeispiel nach

Fig. 10, 11 wie folgt ausgerüstet:
An den Spinnschacht 35, durch den der Faden 10 bzw. die Einzelfasern von den Spinndüsen her kommen, schliesst sich ein in einem Bogen geführtes Führungsrohr 36 an. Dieses Rohr ist auf der dem Krümmungsmittelpunkt zugewandten Seite mit einem Schlitz 37 versehen. Das Rohr endet in der Mündung 38. Die Saugdüse ist derart bewegbar, dass sie in ihrer Ausgangsstellung vor der Mündung 38 liegt und diese im wesentlichen verschliesst. Durch die in dem Spinnschacht 35 geführte Luftströmung - und unterstützt durch die Saugströmung der Saugspitze 18 - wird der Faden durch das Führungsrohr 36 geblasen und von der Saugspitze erfasst. Dabei gerät er unter Spannung, so dass er aus dem Schlitz 37 heraustritt. Durch Verschwenken des Schwenkarms 17 wird der Faden in den Kopffadenführer 11 des Changierdreiecks hineingezogen. Im weiteren Verlauf der Schwenkbewegung führt der Schwenkarm gleichzeitig eine Axialbewegung aus, so dass die Position 11 durchlaufen wird. Gleichzeitig wird die volle Spule ausser Betrieb gesetzt und durch eine Leerhülse ersetzt. Anschliessend wird die Saugspitze in die Position 111 (vgl. Fig. 11) gefahren. Dadurch wird der Faden - wie bereits zuvor beschrieben - in die Fadenreserveeinrichtung eingelegt. Durch Axialverschiebung der Saugspitze in die Position IV gerät der Faden in die Fangkerbe 25 der Leerhülse, wodurch der Faden von der Leerhülse mitgenommen und zwischen Leerhülse und Saugspitze abgerissen wird. Nunmehr wird der Faden zunächst zu einer Wulst und - nach Betätigung der Fadenreserveeinrichtung 15 - zu einer Fadenreserve und nach Freigabe und Einfangen durch die Changierung 6 zu einer Spule auf der Hülse aufgewickelt. Die Fadenhandhabung während der nachfolgenden Spulenwechsel geschieht, wie zuvor anhand der Fig. 1 bis 9 beschrieben, wobei insbesondere die Fangposition I - wie dort beschrieben - vor der Ebene des Changierdreiecks liegt.

Die Fig. 12 bis 14 dienen der Illustrierung der Saugspitze sowie der daran angebrachten Fadenfangeinrichtung und der Fadentrenneinrichtung.

An dem rohrförmigen, am einen Ende 40 offenen Querarm 39 sitzen Saugspitzen 18. Ihre Anzahl entspricht der Zahl der auf einer Spulspindel zu bildenden Spulen. Die Saugspitzen 18 liegen zweckmässigerweise zur Längsachse des Querarms 39 nicht senkrecht, sondern etwas geneigt, wodurch die Strömung des in die Saugspitze eingezogenen Fadens in den Querarm 39 begünstigt wird. An dem Querarm 39 ist die Druckluftleitung 42 befestigt. Über eine Schlauchverbindung 52 wird der Ringkanal 43, der Bestandteil der Saugspitze 18 ist, von der Druckluftleitung 42 aus mit Druckluft beaufschlagt. Der in die Saugspitze einmündende Druckluftstrom erzeugt die Saugströmung der Saugspitze, durch die der Faden angesaugt wird.

In Fig. 13 ist mit einer gestrichelten Linie der Changierhub angezeigt mit dem Changierfadenführer 8 in der einen Endposition und in der gestrichelt angedeuteten anderen Endposition. Durch den Changierfadenführer wird der Faden in einer vertikalen Ebene zwischen dem Kopffadenführer 11 und dem Weg des Changierfadenführers 8 in einem sog. Changierdreieck hin- und herbewegt. Zur Unterbrechung dieser Bewegung wird die Saugspitze 18 derart nah an das Changierdreieck herangefahren, dass die Fangeinrichtung 44 mit ihrer Fangspitze 45 die Ebene des Changierdreiecks durchdringt, und zwar in der Nähe des Changierhubendes, in dessen Richtung die Fangspitze 45 weist. Sofern der Faden sich beim Eindringen der Fangspitze 45 in das Changierdreieck links der Fangspitze (Fig. 13) befindet, gleitet er auf der zum Changierdreieck geneigten Gleitkante 49 hoch, wobei er in der Ausbuchtung 46 des Changierfadenführers festgehalten wird. Beim Zurückfahren des Changierfadenführers 8 aus seiner Endposition, die in Fig. 13 rechts dargestellt ist, gleitet der Faden auf der anderen gleichsinnig geneigten Fangkante 48 entlang und gerät sodann in die Trenneinrichtung und vor die Saugspitze 18.

In dem in den Fig. 12 bis 14 gezeigten Ausführungsbeispiel ist die Trenneinrichtung ein Bestandteil der Fangeinrichtung. Trenn- und Fangeinrichtung sind ein Blech, das an und unterhalb der Saugspitze 18 befestigt ist. Dieses Blech besitzt einen Flächenbereich 47, der zur Fadenlaufrichtung geneigt ist, so dass er mit der Mündungsfläche der Saugspitze 18 einen spitzen Winkel einschliesst, in den der Faden einläuft. In diesen Flächenbereich ist eine im Oberbereich breite und sodann in Fadenlaufrichtung spitz auslaufende Trennkerbe 51 mit messerscharfen Kanten eingebracht. Die Fangkante 48 der Fangspitze 45 mündet in diese Trennkerbe 51. Wenn nun der in Pfeilrichtung 27 laufende Faden in diese Trennkerbe 51 gerät, so zieht er sich in der Spitze dieser Kerbe fest und wird durch die Zugkraft, die die Spule auf den Faden ausübt, abgeschnitten oder abgerissen. Nunmehr kann die Saugspitze das oberhalb der Trennkerbe liegende Fadenende absaugen, was dadurch begünstigt wird, dass sich die Trennkerbe 51 in dieser Zugrichtung, die der Fadenbewegungsrichtung 27 entgegengesetzt ist, öffnet und daher keine Haltekraft auf den Faden ausübt. Nunmehr wird der Faden durch die Saugspitze 18 abgesaugt. In die Saugspitze ist eine kleine Laufnut 50 eingebracht, die den Faden führt. Hinter dem Ringkanal 43 gelangt der Faden in den Druckluftstrom. In dem Querrohr bzw. Querarm 39 vereinigt sich dieser Druckluftstrom mit einem durch das offene Ende 40 angesaugten Luftstrom.

In Fig. 15 ist dargestellt, wie die Einheit aus Zentralrohr 41, Schwenkarm 17 und Querarm 39, an welchem die Saugspitzen 18 sitzen, ausgebildet sein kann. Das Zentralrohr 41 ist im Maschinengestell (Fig.10, 11) oder Schlitten (Fig. 1 bis 5) um die Schwenkachse 16 schwenkbar und in der Schwenkachse 16 axial verschieblich gelagert. Zum Schwenkbetrieb dienen der Schrittschaltmotor 62, Zahnrad 53 sowie Zahnrad 54, das auch bei Axialbewegung des Arms in Eingriff mit dem Zahnrad 53 bleibt. Die Axialbewegung wird durch die Nutentrommel 55 eingebracht, die an dem Schwenkarm befestigt ist und deren Nut 56 mit einem ortsfesten Stift 57 in Eingriff steht. Es sei erwähnt, dass der Verlauf der Nut 56 in der Darstellung aus zeichnerischen Gründen willkürlich gewählt ist und nicht exakt dem zuvor beschriebenen Bewegungsverlauf von Schwenkbewegung und Axialbewegung der Saugspitzen entspricht.

Der schwenkbare und axial bewegliche Teil ist durch eine Kupplung mit einem ortsfesten Schlauch 59 verbunden. Der Schlauch 59 mündet in einen luftdurchlässigen Sammelkorb 60 für das Faser- und Fadenmaterial. Die Kupplung 58 besteht im dargestellten Falle lediglich aus zwei Rohren, die konzentrisch und eng anliegend ineinander greifen und von denen das eine ortsfest und mit dem Schlauch 59 verbunden ist, während das andere mit dem Schwenkrohr verbunden und schwenkbar und axial verschiebbar ist.

In Fig. 16 ist schematisch in der Vorder- und Seitenansicht der Bewegungsablauf enes Schlittens mit einer darauf installierten Fadenabsaugeinrichtung 70 dargestellt, den der Schlitten nacheinander ausführen muss, um die am Auslass des Spinnschachtes 35 bzw. des daran angeschlossenen, geschlitzten Führungsrohres 36 aufgenommenen Filamentfäden 10 an eine Streckgalettenanordnung 71 anzulegen. Die Streckgalettenanordnung 71 besteht aus mehreren Galettenwerken 72, 72', 72", 72'" und ist zwischen dem Spinnschacht 35 und dem zugehörigen Fadenführer 11 der Spulspindel 2 gemäss Fig. 1 bzw. Fig. 10 angeordnet.

Sobald die Filamentfäden 10 von der Fadenabsaugeinrichtung 70 in deren Fangposition (Ausgangsstellung des Schlittens der Anlegeinrichtung) abgesaugt sind, wird ein Fadenführer, der an der hinteren Maschinenwand befestigt ist und parallel zur Spulspindel 2 ein- und ausgefahren werden kann, betätigt, um die Fäden während ihrer weiteren Handhabung von der Präparationswalze 73 fernzuhalten.

Um die Fäden 10 an das erste Galettenwerk anzulegen, wird die Liefergalette 74 und die ihr zugeordnete Überlaufrolle 75 in einer hintersten Normalebene in Richtung der Bewegungspfeile 76, 76', 76" und 76'" insgesamt um 360° vom Schlitten mit einer Fadenabsaugeinrichtung 70 umfahren. Ungeachtet der vorzugsweise geradlinigen Bewegung des Schlittens legen sich Fäden 10 dabei einmal um das Galettenwerk 72 herum. Sodann folgt eine kurze Axialbewegung des Schlittens in Richtung des Pfeiles 77 in eine vor der hintersten Normalebene liegende parallele Normalebene. Das Galettenwerk 72 wird sodann ein zweites Mal umfahren. Der Bewegungszyklus wird so oft wiederholt, bis eine hinreichende Anzahl von Umschlingungen des Galettenwerkes vorliegt und dieses die erforderlichen Halte- bzw. Streckkräfte ohne Schlupf aufnehmen kann. Danach fährt der Schlitten in Richtung der von der Galette 74 tangential ablaufenden Fäden zur Behandlungskammer 78, beispielsweise Heizkammer, um die Fäden 10 um das darin untergebrachte Galettenpaar 79,80 herumzulegen, nachdem der Deckel der Heizkammer zuvor von einer nicht dargestellten Betätigungseinrichtung geöffnet ist. Der erforderliche Bewegungszyklus ist durch die Pfeile81, 81', 81-", 81'" schematisch angegeben. Er wird in der beschriebenen Weise ebenfalls mehrfach wiederholt, wobei nach dem Ende eines jeden Bewegungszyklus eine Axialbewegung in Richtung des Pfeiles 82 folgt, um ein Übereinanderwinden der Fäden zu verhindern. Danach wird der Deckel der Behandlungskammer 78 von der Betätigungseinrichtung wieder geschlossen. Der Schlitten ist nun so gesteuert, dass die in Fadenlaufrichtung folgenden Galettenwerke 72" und 72'" nacheinander ebenfalls mehrfach in Richtung der eingezeichneten Pfeile um 360° umfahren werden, so dass die Fäden in mehreren Windungen schraubenlinienförmig um die Galettenwerke herumgeführt werden.

Eine Separierung der Fäden während der Bearbeitung und Aufspulung von Mehrfachfäden erfolgt durch die Axialbewegung am Ende eines jeden Bewegungszyklus derart, dass die Fadenwindungen auf jedem Galettenwerk eine grössere Steigung haben, als es dem Fadenabstand der bandförmig ausgebreiteten Fäden 10 entspricht.

Nach dem Anlegen der Fäden an alle Galettenwerke der Streckgalettenanordnung 71 erfolgt die Übergabe an den zugeordneten, in der Zeichnung nicht dargestellten Spulkopf, der gegebenenfalls als Spulkopf mit Spulenrevolver, beispielsweise gemäss DE-PS 2 461 223, ausgebildet ist, oder an die eingangs beschriebene Saugspitze 18 der Fadenanlegeinrichtung. Nach erfolgter Übergabe werden die Fäden 10 mittels eines Fadenschneiders 83 abgeschnitten und der Schlitten in seine Ausgangsstellung am Ende des Fadenschachtes 35 bzw. des Führungsrohres 36 zurückgefahren und die Druckbeaufschlagung der Fadenabsaugeinrichtung 70 mit Pressluft 84 abgestellt.

Nach Übergabe der an die Streckgalettenanordnung angelegten Fäden 10 an die Fadenanlegeinrichtung für den Spulkopf gemäss Fig. 1 bis 14 können von dieser Fadenanlegeinrichtung noch zusätzliche Arbeitsschritte ausgeführt werden, wie beispielsweise das Einlegen der Fäden 10 in Texturierdüsen für die jeweiligen Fäden zur Verbesserung des Fadenschlusses, das Einlagen der Fäden 10 in zugeordnete ortsfeste Fadenführer an den Spitzen der jeweiligen Changierdreiecke sowie das Einlegen in Fadenspannungsmesseinrichtungen und Fadenbruchwächter.

In Fig. 17a ist die Streckgalettenanordnung 71 nochmals in der Seitenansicht gezeigt. Es ist zu sehen, dass die Fäden 10 die einzelnen, axial versetzten Galettenwerke jeweils mehrfach umschlingen und dann an die Spulspindel angelegt und nebeneinander auf zwei Spulenhülsen 3 aufgespult werden. Der Schlitten mit der Fadenabsaugeinrichtung 70 wird zu diesem Zweck entsprechend den in Fig. 17b eingezeichneten Pfeilen auf- und abgefahren sowie an einer zur Maschinenfront parallelen Führungsschiene 85 (senkrecht zur Zeichenebene) derart hin-und hergefahren, dass eine im wesentlichen geschlossene Bahnkurve vorliegt. Nach einem vollen Bewegungszyklus wird der Schlitten in die nächste, von der freien Galettenstirnseite gesehen dieser näherliegenden Normalebene verschoben (Pfeil 77). Dabei kann der Vorschub in Richtung der Galettenachse kontinuierlich oder schrittweise erfolgen, bis jedes Galettenwerk 72 bis 72'" hinreichend oft umschlungen ist. Der Schlitten wird dann zum nächsten Galettenwerk 72' verschoben, wobei er vorzugsweise in der Normalebene des Galettenwerkes 72 verbleibt, in der die zuvor angelegten Fäden 10 dort ablaufen. Die Umschlingung der in Fadenlaufrichtung nun folgenden Galettenwerke erfolgt in analoger Weise zur obigen Beschreibung.

Die Fadenabsaugeinrichtung 70, die insbesondere fest mit dem Schlitten verbunden ist, kann ähnlich - wie die Katze eines Hubwerkes vertikal verfahren werden und lässt sich an parallel zur Längsfront der Spinnmaschine angeordneten Schienen 85 entsprechend dem gewünschten Bewegungsablauf parallel verschieben. Die Fadenabsaugeinrichtung 70 lässt sich wiederum auf dem Schlitten achsparallel zu den Galetten verschieben, wobei jede der durch Pfeile 86, 87, 88 schematisch dargestellten Bewegungen des Schlittens beispielsweise von Schrittschaltmotoren bewerkstelligt werden, die von einem Mikroprozessor gesteuert werden.

In Fig. 18 ist eine konstruktiv abgeänderte Ausführung der Fadenwechseleinrichtung für die Aufspuleinrichtung dargestellt. Die Fadenwechseleinrichtung ist am Maschinengestell 1 verfahrbar befestigt, und zwar vorzugsweise auf der dem Faden 10 und der Changierung 6 zugewandten Seite des Schlittens 4 auf der Aufspuleinrichtung.

An einem senkrechten Träger 90 des Maschinengestells ist ein Schlitten 91 vertikal verfahrbar angeordnet. Er wird durch eine kolbenstangenlose Zylinder-Kolben-Einheit 92, wie sie in der US-PS 4 153 211 unter Bezug auf die Figuren 4 bis 7 beschrieben ist, angetrieben. Dabei wurden in der Zeichnung die Anschlüsse für das Druckfluid aus Gründen der Vereinfachung weggelassen. Mit dem Schlitten 91 ist eine Aufnahme 93 fest verbunden, die sich im wesentlichen horizontal und auf beiden Seiten des Trägers 90 erstreckt und in der ein Gleitstück 94 gesteuert hin- und herbewegbar ist. Zum Antrieb des Gleitstückes 94 in der einen oder anderen Richtung dient die doppelt wirkende Zylinder-Kolben-Einheit 95, ein Stellmotor oder dergleichen, die mit der Aufnahme 93 fest verbunden ist und deren Kolbenstange 96 an einem Zapfen 97 des Gleitstückes 94 angreift.

Am einen Ende des Gleitstückes 94 ist ein Hebel 98.1 schwenkbar gelagert und mit der Welle eines Antriebsmotors 99 drehfest verbunden. Ein zweiter Hebel 98.2 ist am anderen Ende des Gleitstückes 94 schwenkbar gelagert und wird bei Betätigung des Antriebsmotors 99 mitgenommen, denn am Ende der Schwenkhebel 98.1 und 98.2 sitzt in entsprechenden Drehzapfen 100 eine Winkelschiene 101 mit mindestens zwei im Abstand voneinander angeordneten Fadenfangeinrichtungen 102. Auf der Winkelschiene 101 sitzen so viele Fadenfangeinrichtungen 102 nebeneinander, wie Spulen 19 auf der zugehörigen Spulspindel 2 (in Fig. 18 nicht dargestellt) nebeneinander hergestellt werden sollen.

Im Bereich der jeweils untereinanderliegenden Fadenfänger 102 hat die Winkelschiene Durchbrechungen 104, um die Fäden 10 vor die jeweiligen Saugspitzen 18 der Fadenabsaugung 103 führen zu können. Die Fadenabsaugung 103 selbst ist als Kasten ausgebildet, der an der Aufnahme 93 befestigt ist und mit dieser die vertikalen Bewegungen des Schlittens 91 mitmacht, während die Winkelschiene 101 ihr gegenüber in der Horizontalebene verschwenkbar ist. Der Kasten 103 der Fadenabsaugung ist aus Gründen des Längenausgleichs bei der vertikalen Bewegung des Schlittens 91 mit einem flexiblen Schlauch 105 an einer Unterdruckquelle angeschlossen (nicht dargestellt), um die abgesaugten Fäden 10 zu einem Sammelbehälter 60 zu transportieren. Unterhalb der Saugspitzen 18 am Kasten der Fadenabsaugung 103 sind ausserdem Fadenschneider 106 befestigt, die betätigt werden, wenn ein von den Fadenfängern 102 gefangener Faden 10 vor die Fadenabsaugung 103 geführt wird und von der Saugspitze 18 erfasst worden ist.

Die beschriebene Fadenwechseleinrichtung gemäss Fig. 18 kann somit durch die Zylinder-Kolben-Einheit 92 senkrecht auf- und abbewegt werden (Doppelpfeil 109); zusätzlich kann eine transiatorische Bewegung erfolgen, und zwar eine lineare Bewegung durch Beaufschlagung der Zylinder-Kolben-Einheit 95, durch welche die Kolbenstange 96 aus-oder eingefahren wird (Doppelpfeile 110); dieser ist eine Ausfahrbewegung der Winkelschiene 101 überlagerbar, und zwar durch Betätigung des Schwenkmotors 99 zum Verschwenken der Hebel 98.1 und 98.2 (Drehpfeil 1 1 1 Durch die Überlagerung der Schwenkbewegung und der hin- und hergehenden Bewegung der Antriebseinheiten 95 und 99 können somit im wesentlichen alle Punkte einer Horizontalebene des Schlittens 91 angesteuert werden, die in einer durch den Hub der Zylinder-Kolben-Einheit 95, die Länge der Schwenkhebel 98 und den Schwenkwinkel der Antriebseinheit 99 begrenzten ebenen Fläche liegen.

Die Arbeitswseise der Fadenwechseleinrichtung wird anhand der Fig. 19a und 19b beschrieben, in denen eine Frontansicht der Aufspuleinrichtung mit ihrer seitlichen Fadenwechseleinrichtung gezeigt ist und in denen die gleichen Bezugszeichen wie in Fig. 18 verwandt wurden.

Zum Spulenwechsel ist der Schlitten 91 der Fadenwechseleinrichtung in seine obere Lage gefahren, um die wachsende Spule 19 und den nach oben ausweichenden Schlitten 4der Aufspuleinrichtung nicht zu behindern. Durch Betätigung des Schwenkantriebs 99 werden die Fadenfänger 102 in ihrer Horizontalebene ausgefahren, bis sie in die Fadenlaufebene zwischen dem ortsfesten Fadenführer 11 in der Spitze des Changierdreiecks und dem Changierfadenführer 8 eingetaucht sind. Der changierte Faden 10 wird über die Fadenleitkanten 107 bs 107.2 der übereinanderliegenden Fadenfänger 102 geführt und gleitet unter Fadenspannung in die jeweilige, von schräg gestellten Stiften, Wolfszähnen und ähnlichen Fadenführern gebildete Fadenfalle 108. Nun wird die Winkelschiene 101 mit den Fadenfängern 102 durch Betätigung des Schwenkantriebs 99 verschwenkt und durch gleichzeitige Betätigung der Zylinder-Kolben-Einheit 95 derart korrigiert, dass die Fäden 10 auf ihrem im wesentlichen senkrechten Weg zwischen zwei zusammenwirkenden Fadenfängern 102 vor die Saugspitzen 18 des Fadenabsaugkastens 103 zu liegen kommen und am Fadenschneider 106 vorbeilaufen (zur Vereinfachung der Schemazeichnung weggelassen). Darauf wird der Schlitten 4 von der Spulenoberfläche weggefahren. Hierdurch kommen die Fäden 10 aus den Changierfadenführern 8 und der Nutwalze 9 frei, und in den Normalebenen der Spulspindel 2, in denen die Fadenfallen 108 der Fadenfänger 102 Hegen, wird auf jeder Spule 19 ein Abbindewulst gewickelt. Zu diesem Zeitpunkt erfolgt bereits die Bremsung der Spulspindel 2. Bevor die Fäden 10 jedoch verschlappt sind, werden die Fadenschneider 106 betätigt und die noch weiter angelieferten Fäden 10 durch die Saugspitzen 18 der Fadenabsaugung 103 erfasst und abgesaugt.

Nach erfolgter Bremsung der Spulspindel 2 und Wechseln der Spule 19 gegen eine Leerhülse wird der Schlitten 4 abgesenkt, bis die Nutwalze 9 bzw. = bei einer Aufspuleinrichtung nach Fig. 1 mit zusätzlicher Treibwalze 5 - letztere die Leerhülse(n) antreibt und auf die volle Umfangsgeschwindigkeit beschleunigt hat. Nach Fig. 19b wird nun der Schlitten 91 der Fadenwechseleinrichtung mit den in den Saugdüsen 18 liegenden Fäden 10 in seine untere Stellung verbracht und der Schwenkantrieb 99 derart betätigt, dass die Winkelschiene 101 mit den Fadenfängern 102 hinter die Vertikalebene, in der die Längsachse der Spulspindel 2 liegt, zu liegen kommt und die zulaufenden Fäden den Umfang der Spulenhülsen berühren. Durch Ausfahren der Einrichtung 114 zur Bildung der Fadenreserve (beispielsweise gemäss DE-PS 2 547 401 oder US-PS 4 146 186) werden die Fäden dabei gehindert, in die Changierebene zwischen ortsfestem Fadenführer 11 in der Spitze des Changierdreiecks und dem Changierfadenführer 8 zu fallen. Nun wird die Zylinder-Kolben-Einheit 95 beaufschlagt, so dass sich die Fadenfänger 102 achsparallel zur Spulspindel 2 bewegen, und die Fäden 10 von üblichen Fadenfangkerben an den Leerhülsen oder dgl. gefangen und aufgespult werden. Hierbei erfolgt dann nacheinander das Abreissen der zu den Saugspitzen 18 laufenden Fäden 10, die Bildung einer Fadenreserve an jeder Leerhülse durch Betätigung der Einrichtung 114 und das Fangen der Fäden 10 durch die selbstfangenden Changierfadenführer 8. Nach erfolgtem Anspulen werden die Antriebe 99 und 92 in dem Sinne betätigt, dass die Fadenwechseleinrichtung zurück in die Wartestellung gemäss Fig. 19a verbracht wird, in der die Winkelschiene 101 mit den Fadenfängern jedoch zurückgeschwenkt ist und am Fadenabsaugkasten 103 anliegt. Die ordnungsgemässe Changierung der Fäden 10 beginnt, sobald die Einrichtung 114 zur Bildung der Fadenreserve in ihre Ausgangsstellung zurückgefahren sind und die selbstfangenden Changierfadenführer 8 die Fäden erfasst haben.

Fig. 20 veranschaulicht schematisch die gegenseitige Zuordnung der Spinnmaschine 130 mit den einzelnen Aufwickelstellen 160 des der Spinnmaschine 130 zugeordneten Mikroprozessors 122, des Hülsentransportwagens 126, des Spulenabnahmewagens 131 und des Gatters 132. Es ist hieraus ersichtlich, dass der Hülsentransportwagen 126 und der Spulenabnahmewagen 131 unabhängig voneinander bedienbar und mit dem Mikroprozessor 122 durch Schleppleitungen 127 bzw. 128 verbunden sind. Der Mikroprozessor 122 hingegen ist durch Leitungen 129 mit den einzelnen Aufspulvorrichtungen 160 sowie den diesen zugeordneten Einrichtungen zur Fadenhandhabung verbunden, so dass der Mikroprozessor diezentrale Steuerung der Aufspulvorrichtungen 160, Fadenhandhabungseinrichtungen nach dieser Erfindung, der Hülsentransportwagen 126 und der Spulenabnahmewagen 131 übernimmt. Das Gatter 132 kann an beliebigen Stellen längs des Schienenlaufs 121 positioniert werden. Durch die Trennung von Fadenbedienungsfunktion einerseits und Spulenabnahmefunktion andererseits ist - wie nach der EP-PS 26 471 - der Spulenabnahmewagen 131 frei, die Spulen von den einzelnen Spuiköpfen 160 auf die Gatter 132 zu übertragen, ohne dass dadurch die Fadenbedienung durch die erfindungsgemässen Einrichtungen zur Handhabung des Fadens behindert wird.

Fig. 21 stellt einen Spulenabnahmewagen in mehreren Phasen seiner Operation dar. Der Spulenabnahmewagen 131 ist auf Schienen 121 verfahrbar. Er weist auf seiner Grundplatte eine Säule 134 auf, auf welcher der Schlitten 135 verfahrbar ist. Am Schlitten 135 sitzt ein Ausleger 136, auf welchem eine Katze 137 verfahrbar ist. Die Katze 137 besitzt eine zur Säule 134 parallele Schwenkachse 138, an welcher der Gleitblock 144 sitzt. Im Gleitblock 144 ist der U-förmige Tragarm 139 mit Aufnahmedorn 140 in der Ebene des U beweglich. Die entsprechenden Antriebseinrichtungen sind hier nicht im einzelnen dargestellt. Es ist jedoch aus der Darstellung ersichtlich, dass der Aufnahmedorn 140 höhenverfahrbar ist, in Richtung des Auslegers 136 und in der Ebene des Aufnahmedorns 140 verfahrbar ist und ferner eine Schwenkbewegung ausführen kann.

In Fig. 21 istebenfalls ein Gatter 132 mit mehreren Aufsteckdornen 133 sichtbar. Ferner sind in Fig. 21 a die auf Spannfuttern (Spulspindeln) 119 sitzenden, noch in der Spulreise befindlichen Spulen 143 und Vollspulen 141 von zwei Aufwickelköpfen mit Ausschiebeinrichtungen 142 dargestellt.

Wie aus Fig. 21 a ersichtlich, wird nach dem Stillsetzen der Spulspindel der Aufnahmedorn 140 des Spulenabnahmewagens 131 fluchtend zu der Spulspindel positioniert. Nunmehr wird der U-förmige Tragarm 139 in dem Gleitblock 144 verschoben, bis der Aufnahmedorn nahezu in Kontakt mit der Stirnfläche der Spuispindei 119 kommt (Bewegung 157). Anschliessend wird die Ausschiebeinrichtung 142 mit Bewegung 158 - wie aus Fig. 21 a ersichtlich - in Betrieb gesetzt. Zum Inbetriebsetzen ist der Aufnahmedorn 140 vorzugsweise an seiner vorderen Stirnfläche mit einer Lichtquelle und einer Fotozelle ausgerüstet, während die Stirnfläche des Spannfutters 119 auf ihrem Umfang eine Serie von Licht reflektierenden Folien oder Platten aufweist. Durch die Drehung der Spulspindel 119 wird daher eine Serie von Impulsen erzeugt, die in dem Mikroprozessor 122 derart ausgewertet wird, dass der Mikroprozessor die Nenndrehzahl des Spannfutters 119, die Abbremsphase, die Beschleunigungsphase und den Stillstand der Spulspindel erfassen kann. Durch das Signal des Mikroprozessors 122, welches den Stillstand der Spulspindel 119 repräsentiert, wird die Ausschiebeinrichtung 142 in Betrieb gesetzt. Da die Ausschiebeinrichtung die Hülsen der vollen Spulen hintergreift, werden die beiden vollen Spulen 141 auf den Aufnahmedorn 140 des Spulenabnahmewagens 131 geschoben. Nunmehr fährt der U-förmige Tragarm 139 wieder in seine Ausgangsposition mit Bewegung 159 (Fig. 21 a) zurück.

Nach Fig. 21 b transportiert der Spulenabnahmewagen die Vollspulen an ein Gatter 132. Durch Bewegung 167, 168, 169, 170 werden die Spulen einzeln durch die Ausschiebeinrichtung 145 des Spulenabnahmewagens 131 auf die Aufsteckdorne 133 des Gatters verteilt (Fig. 21 c). Durch die Bewegungen 171,172 und durch die Schwenkbewegung 173 des Dorns 145 wird dieser wieder in Flucht mit einer weiteren, im Stillstand befindlichen Spulspindel mit vollen Spulen 141 gebracht.

Fig. 22 zeigt einen Hülsentransportwagen, der auf Rädern 180 längs der Maschinenfront auf den Schienen 121 verfahrbar ist. Der Spulentransportwagen weist einen Speicher 181 für leere Hülsen 183 auf. Der Speicher besitzt eine Öffnung 184, in welcher zwei fluchtende Leerhülsen 183 frei zutage liegen. Es ist eine Klemmeinrichtung 182 vorgesehen, welche geeignet ist, in die Öffnung 184 einzufahren und eine oder auch mehrere fluchtende Hülsen zwischen zwei Greifbacken einzuklemmen. Hierzu ist ein um die Schwenkachse 187 schwenkbarer Arm 186 vorgesehen. Die Schwenkbewegung wird durch Zylinder-Kolben-Einheit 188 bewirkt. Mit 119 ist eine Spulspindel dargestellt, welche zu einer an einer Textilmaschine befindlichen Aufspulvorrichtung gehört. Der Arm 186 kann so geschwenkt und positioniert werden, dass die in der Klemmeinrichtung 182 eingeklemmten Leerhülsen 183 mit dem Spannfutter 119 fluchten. Ferner kann der Schwenkarm 186 durch eine geeignete, hier nicht dargestellte Antriebseinrichtung längs der Achse 187 verfahren werden, bis die eingeklemmten Leerhülsen 183 und das Spannfutter 119 einen allenfalls geringen Abstand zueinander haben. Durch Antriebsmotor 185 und eine geeignete Ausschiebeinrichtung (z.B. umlaufende Kette) können nunmehr die Hülsen aus der Klemmeinrichtung 182 axial ausgeschoben und auf die Spulspindel 119 geschoben werden. Antriebselemente, die zu diesem Zweck geeignet sind, ergeben sich z.B. aus der DE-OS 2 123 689 und der DE-OS2 2128974.

## Patentansprüche

1. Aufspulvorrichtung für mehrere kontinuierlich anfallende Fäden (10) in Spinnanlagen für Chemiefasern, mit einer Spulspindel (2) und mehreren darauf aufgespannten Spulhülsen (3) sowie mit Einrichtungen zur Handhabung der Fäden (10) beim Wechsel der Spulen (19; 141), insbesondere Fangeinrichtung (44, 102) zum Fangen der von der Changiereinrichtung (6) changierten Fäden (10) unterhalb des in der Spitze des jeweiligen Changierdreiecks angeordneten ortsfesten Fadenführers (11), Trenneinrichtungen (51; 106) zum Durchtrennen der gefangenen Fäden (10), Saugeinrichtungen (18) zum Absaugen der Fäden (10) während des Spulenwechsels und Anlegeinrichtungen (17; 33; 98) zum Anlegen des in die Absaugeinrichtung (18) einlaufenden Fadens an eine der auf die Spulspindel (2) aufgespannten Leerhülsen (3), dadurch gekennzeichnet, dass jeder Spulhülse (3) jeweils eine Saugspitze (18) sowie eine Fang-(44; 102), Trenn- (51; 106) und Anlegeinrichtung (17; 33; 98) zugeordnet ist, dass die Saugspitzen (18), Fang- (44; 102), Trenn- (51; 106) und Anlegeinrichtungen (17; 33; 98) Bestandteil einer Baueinheit sind, welche jeweiler einer Spulhülse (3) zugeordnet und relativ zu der Spulspindel (2) derart beweglich ist, dass die Saug- (18), Fang- (44; 102), Trenn- (51; 106) und Anlegeinrichtungen (17; 33; 98) sich in der einen Endposition oberhalb der Changiereinrichtung (6) im Bereich des Changierdreiecks und in der anderen Endposition unterhalb der Spulspindel (2) befinden.

2. Aufspulvorrichtung nach Anspruch 1, dadurch gekennzeichnet, dass als Fang-, Trenn-, Saug- und Anlegeinrichtung die bewegbare Saugspitze (18) eines Absaugrohres (32; 39) vorgesehen ist, welche Saugspitze (18) von einer im Changierdreieck liegenden Fangposition aus vor der Changierebene her und um die Spulspindel (2) herum und - relativ zur Spulspindel (2) - axial geführt ist.

3. Aufspulvorrichtung nach Anspruch 2, dadurch gekennzeichnet, dass die Fangeinrichtung (44) eine Zunge ist, die in der Fangposition der Saugspitze (18) mit einer zur Changierebene geneigten Gieitkante (49) in die Changierebene hineinragt und den Faden (10) vor der Mündung der Saugspitze (18) fängt.

4. Aufspulvorrichtung nach Anspruch 2 oder 3, dadurch gekennzeichnet, dass die Trenneinrichtung eine in die Fangeinrichtung (44) eingebrachte Kerbe (51 Schere oder Schneide ist, die im Bereich, insbesondere vor oder unter der Mündung der Saugspitze (18) liegt.

5. Aufspulvorrichtung nach einem der vorangegangenen Ansprüche, dadurch gekennzeichnet, dass die Saugspitze (18) ein Fadeninjektor ist, der mit Druckluft (Druckluftleitung 42) beschickt und an ein um eine Achse (16; 32) schwenkbares Rohrsystem (39; 41; 59) zum Abführen des Fadenabfalls angeschlossen ist.

6. Schlitten nach einem der vorangegangenen Ansprüche, dadurch gekennzeichnet, dass die Saugspitze (18) an einem zur Spulspindel (2) parallelen Tragrohr (39) angebracht ist, welches parallel zu sich selbst um eine Schwenkachse (16) auf einem Schwenkkreis geführt ist, in dem die Changiereinrichtung (6) und die Spulspindel (2) mit Leerhülse (3) liegt.

7. Aufspulvorrichtung nach Anspruch 2 oder 3, dadurch gekennzeichnet, dass die Spulspindel (2) ortsfest ist, dass die Changiereinrichtung (6) in Fadenlaufrichtung bewegbar ist und bei wachsendem Spulendurchmesser ausweicht, und dass die Schwenkachse (16) mit der Changiereinrichtung (6) bewegbar ist.

8. Aufspulvorrichtung nach Anspruch 2 oder 3, dadurch gekennzeichnet, dass die Saugspitze (18) am Ende eines Teleskoprohres (33) liegt, welches die Spulspindel (2) im wesentlichen senkrecht kreuzt und schwenkbar sowie achsparallel zur Spulspindel (2) verschiebbar ist.

9. Aufspulvorrichtung nach einem der vorangegangenen Ansprüche, dadurch gekennzeichnet, dass die Saugspitze (18) nach der Fangposition durch eine Gerade geführt wird, in der der Fadenführer (11 ), der die Spitze des Changierdreiecks bildet, sowie die Fadenreserveeinrichtung (15) liegt.

10. Aufspulvorrichtung nach einem der vorangegangenen Ansprüche, dadurch gekennzeichnet, dass die Fangposition der Saugspitze (18; 70) vor der Mündung (38) eines an den Spinnschacht (35) für Chemiefäden angeschlossenen Führungsrohres (36) liegt.

11. Aufspulvorrichtung nach Anspruch 10, dadurch gekennzeichnet, dass das Führungsrohr (36) bogenförmig gekrümmt ist und auf der dem Krümmungsmittelpunkt bzw. den Krümmungsmittelpunkten zugewandten Seite einen Längsschlitz (37) besitzt, welcher sich im wesentlichen vom Spinnschacht (35) bis zur Mündung (38) des Führungsrohres (36) erstreckt.

12. Aufspulvorrichtung nach Anspruch 11, dadurch gekennzeichnet, dass am Ausgang des Schlitzes (37) ein selbstfangender Fadenführer (11), der die Spitze des Changierdreiecks bildet, liegt.

13. Aufspulvorrichtung nach Anspruch 1, dadurch gekennzeichnet, dass die Saug-, Fang-, Trenn-und Anlegeinrichtungen an einer Aufnahme (93) sitzen, die parallel zur Spulspindel (2) ausgerichtet und in einer senkrechten Bewegungsebene (Pfeil 109) sowie parallel (Pfeil 110) zur Spulspindel (2) beweglich ist, und dass die Fangeinrichtungen (102) derart an der Aufnahme (93) gelagert sind, dass sie in einer im wesentlichen horizontalen Ausfahrebene zwischen einer Innenlage (Fig. 19a) und einer Aussenlage (Fig. 19b) ein- und ausfahrbar sind.

14. Aufspulvorrichtung nach Anspruch 13, dadurch gekennzeichnet, dass die Fangeinrichtung für jeden Faden (10) aus einem Paar selbstfangender Fangzungen (Fadenfänger 102,102.1) mit Fadenfalle (108) besteht, die übereinander angeordnet sind und die in der Aussenlage der Fangeinrichtung mit ihren Längskanten (107, 107.1) schräg in die Ebene des Changierdreiecks hineinragen, und dass jeweils eine Saugeinrichtung (18) und darunter eine Trenneinrichtung (106) derart an der Aufnahme (93) angeordnet sind, dass die Saugeinrichtung (18) und die Trenneinrichtung (106) in dem Fadenlauf liegt, welcher bei Innenlage der Fangeinrichtung durch die Fadenfallen (108) jeweils eines Paares von Fangzungen (102, 102.1) bestimmt wird.

15. Aufspulvorrichtung nach einem der vorangegangenen Ansprüche, dadurch gekennzeichnet, dass der Aufspulvorrichtung ein selbstbeweglicher Spulenabnahmewagen (131) mit Aufnahmedornen (140) für die auf einer Spulspindel (2) gebildeten Spulen (19; 141) zugeordnet sind.

16. Aufspulvorrichtung nach einem der vorangegangenen Ansprüche, dadurch gekennzeichnet, dass die Aufspuleinrichtung ein selbständig beweglicher Hülsentransportwagen (126) zugeordnet ist, der ein Hülsenmagazin (181) für Leerhülsen (3; 183) und eine Übergabeeinrichtung (185) zur Übergabe und zum axialen Aufschieben von Leerhülsen (3; 183) auf jeweils eine Spulspindel (2) besitzt.

17. Aufspulvorrichtung nach einem der vorangegangenen Ansprüche 15 bis 16, dadurch gekennzeichnet, dass der Spulenabnahmewagen (131) und der Hülsentransportwagen (126) zu einer beweglichen Einheit integriert sind.

18. Aufspulvorrichtung nach einem der vorangegangenen Ansprüche, mit mindestens einer Streckgalettenanordnung (71), die in Fadenlaufrichtung zwischen dem Spinnschacht (35) und dem orstfesten Fadenführer (11) in der Spitze des vom Faden (10) überstrichenen Changierdreiecks der Aufspulvorrichtung angeordnet ist, dadurch gekennzeichnet, dass ein Schlitten mit einer auf diesem angeordneten Fadenabsaugeinrichtung (70) zwischen dem Ende des Spinnschachtes (35) und dem Fadenführer (11) in mehreren Normalebenen der Galettenachsen beweglich ist, wobei die Bewegung jeweils in der - von der freien Galettenstirnfläche aus - hinteren Normalebene beginnt, und die Fadenabsaugeinrichtung (70) im Bereich eines jeden Galettenwerkes (72, 72', 72", 72"') dreidimensional mehrfach um das jeweilige Galettenwerk (72, 72', 72", 72"') herumgeführt wird, während sie von der hinteren in die nächst vordere Normalebene bewegbar ist.

19. Aufspulvorrichtung nach Anspruch 18, dadurch gekennzeichnet, dass die dreidimensionale Bewegung zur Herumführung der Fäden (10) um ein Galettenwerk (72, 72', 72", 72"') eine schraubenlinienförmige Bewegung ist.

20. Aufspulvorrichtung nach Anspruch 18 oder 19, dadurch gekennzeichnet, dass der Bewegungsablauf des Schlittens und seiner Fadenabsaugeinrichtung (70) bei einer Fadenfangposition beginnt, die vor der Mündung (38) eines an den Spinnschacht (35) angeschlossenen Führungsrohres (36) liegt, und dass der Schlitten nach dem Anlegen der Fäden (10) an die Streckgalettenanordnung (71) in die Fadenfangposition zurückverbracht wird.

## Claims

1. Winding machine for winding a plurality of continuously running yarns (10) in spinning plants for producing man made fibres, comprising a winding spindle (2) with several empty tubes (3) clamped thereon as well as means for handling the yarns (10) during doffing of the packages (19; 141), particularly yarn catching means (44, 102) for catching the yarns (10) reciprocated by the traversing device (6) below the stationary yarn guide (11) which is positioned at the apex of the respective traversing triangle, yarn severing means (51: 106) for severing the caught yarns (10), yarn suction means (18) for removing the yarns (10) during the package doffing operation, and yarn thread-up means (17; 33; 98) for threading up the yarn running into the suction means (18) on one of the empty tubes (3) clamped on the winding spindle (2), characterized by the fact that each empty tube (3) is associated with one suction head assembly (18), one catching means (44; 102), one severing means (51; 106) and one thread-up means (17; 33; 98), that the suction head assemblies (18), catching means (44; 102), severing means (51; 106), and thread-up means (17; 33, 98) are integral parts of a constructional unit which is associated with one empty tube (3) each and adapted to move relative to the winding spindle (2), so that the suction head assembly (18), catching means (44; 102), severing means (51; 106), and thread-up means (17; 33; 98) are located in the one end position above the traversing device (6) within the traversing triangle and in the other end position below the winding spindle (2).

2. Winding machine according to claim 1, characterized by the fact that the movable suction head assembly (18) of a suction tube (32; 39) serves as the catching, severing, suction, and thread-up means, which suction head assembly (18) is guided starting from a catching position located within the traversing triangle, in front of the traversing plane and around the winding spindle (2) and parallel to the axis of the winding spindle (2).

3. Winding machine according to claim 2, characterized by the fact that the catching means (44) is a catching blade which, when the suction head assembly (18) is in the catching position, extends through the traversing plane with a sliding edge (49) inclined towards said traversing plane and catches the yarn (10) in front of the opening of the suction head assembly (18).

4. Winding machine according to claim 2 or 3, characterized by the fact that the severing means is a slot (51), a pair of scissors, or a cutting edge provided in the catching means (44) and located in the region of, particularly in front of or below, the opening of the suction head assembly (18).

5. Winding machine according to any one of the preceding claims, characterized by the fact that the suction head assembly (18) is a yarn injector which is supplied with pressurized air (pressurized air supply line 42) and is connected with a system of tubes (39; 41; 59) being pivotable about an axis (16; 32) for removing the waste yarn.

6. Winding machine according to any one of the preceding claims, characterized by the fact that the suction head assembly is arranged on a supporting tube (39) which extends parallel to the winding spindle (2) and is guided parallel to itself about an axis of rotation (16), along a circle, within which the traversing device (6) and the winding spindle (2) with an empty tube (3) are positioned.

7. Winding machine according to claim 2 or 3, characterized by the fact that the winding spindle (2) is stationary, that the traversing device (6) is adapted to move in the yarn running direction and to withdraw, as the diameter of the package increases and that the axis of rotation (16) is movable with the traversing device (6).

8. Winding machine according to claim 2 or 3, characterized by the fact that the suction head assembly (18) is positioned at the end of a telescopic tube (33) which crosses the winding spindle (2) in an essentially vertical direction and which can be pivoted and moved parallel to the axis of the winding spindle (2).

9. Winding machine according to any one of the preceding claims, characterized by the fact that the suction head assembly (18), after leaving the catching position, is guided across a straight line, on which the yarn guide (11) forming the apex of the traversing triangle, and the transfer tail forming device (15) are positioned.

10. Winding machine according to any one of the preceding claims, characterized by the fact that the catching position of the suction head assembly (18; 70) is located in front of the opening (38) of a guide tube (36) connected to the spinning shaft (35) for man made fibres.

11. Winding machine according to claim 10, characterized by the fact that the guide tube (36) is curved and is provided on the side facing the center of curvature or centers of curvature with a longitudinal slot (37) which extends essentially from the spinning shaft (35) to the opening (38) of the guide tube (36).

12. Winding machine according to claim 11, characterized by the fact that a self-catching yarn guide (11) forming the apex of the traversing triangle is positioned at the exit of the slot (37).

13. Winding machine according to claim 1, characterized by the fact that the suction means, catching means, severing means, and the thread-up means are mounted to a housing (93) which extends parallel to the winding spindle (2) and is movable in a vertical plane (arrow 109) as well as parallel (arrow 110) to the winding spindle (2), and thatthe catching means (102) are mounted to the housing (93) so as to be able to retract and extend in an essentially horizontal plane between an inner position (Fig. 19a) and an outer position (Fig. 19b).

14. Winding machine according to claim 13, characterized by the fact that the catching means for each yarn (10) consists of a pair of self-catching blades (yarn catchers 102, 102.1) with a yarn trap (108) which are arranged one below the other and, when the catching means is in the outer position, extend with their longitudinal guide edges (107,107.1) into the plane of the traversing triangle in an inclined direction and that one suction means (18) each and one severing means (106) arranged below said suction means are mounted to the housing (93) such that the suction means (18) and the severing means (106) are positioned in the yarn path which is defined by the yarn traps (108) of one pair of yarn catching blades (102, 102.1), when the yarn catching means is in the inner position.

15. Winding machine according to any one of the preceding claims, characterized by the fact that a self-movable package doffing carriage (131) is associated with the winding machine, which carriage is provided with receiving pins (140) to receive the packages (19; 141) wound on a winding spindle (2).

16. Winding machine according to any one of the preceding claims, characterized by the fact that an independently movable empty tube transport carriage (126) is associated with the winding machine, which carriage is provided with a magazine (181) for empty tubes (3; 183) and a transfer device (185) for transferring and axially pushing empty tubes (3; 183) onto one winding spindle (2) each.

17. Winding machine according to any of the preceding claims 15 to 16, characterized by the fact that the package doffing carriage (131) and the empty tube transport carriage (126) are integrated in a movable unit.

18. Winding machine according to any one of the preceding claims, comprising at least one arrangement of draw rolls (71) which is positioned in the direction of the yarn path between the spinning shaft (35) and the stationary yarn guide (11) mounted in the apex of the traversing triangle defined by the reciprocating yarn (10) in the winding machine, characterized by the fact that a slide mounting a yarn suction means (70) is adapted to move between the end of the spinning shaft (35) and the yarn guide (11) in several normal planes of the axes of the draw rolls, with each movement beginning - when viewed from the free face of the draw rolls - in the rear normal plane and the yarn suction means (70) being guided in the region of each pair of draw rolls (72, 72', 72", 72"') several times and tridimensionally around each pair of draw rolls (72, 72', 72", 72"'), while the yarn suction means (70) being moved from the rear to the next front normal plane.

19. Winding machine according to claim 18, characterized by the fact that the tridimensional movement for looping the yarns (10) around a pair of draw rolls (72, 72', 72", 72"') is a helical movement.

20. Winding machine according to claim 18 or 19, characterized by the fact that the course of movements of the slide and its yarn suction means (70) starts at a yarn catching position located in front of the opening (38) of a guide tube (36) which is connected with the spinning shaft (35) and that the slide, after the yarns (10) have been applied to the arrangement of draw rolls (71), is retracted into the yarn catching position.

## Revendications

1. Dispositif de bobinage pour plusieurs fils (10) produits en continu dans des installations de filature pour fibres synthétiques, avec une broche de bobinage (2) et plusieurs tubes de bobine (3) serrés sur la broche ainsi qu'avec des dispositifs pour la manipulation des fils (10) pendant le changement des bobines (19, 141 en particulier des dispositifs d'interception (44, 102) pour intercepter les fils (10) dépla- çés par le dispositif de va-et-vient (6), sous le guide-fil (11) fixe disposé à la pointe de chaque triangle de va-et-vient, des dispositifs de sectionnement (51, 106) pour sectionner les fils (10) interceptés, des dispositifs d'aspiration (18) pour aspirer les fils (10) pendant le changement des bobines et des dispositifs d'application (17, 33, 98) pour appliquer les fils pénétrant dans les dispositifs d'aspiration (18), sur un tube vide (3) serré sur la broche de bobinage (2), caractérisé en ce qu'à chaque tube de bobine (3) est associé chaque fois une pointe d'aspiration (18) ainsi qu'un dispositif d'interception (44, 102), un dispositif de sectionnement (51, 106) et un dispositif d'application (17, 33, 98), que les pointes d'aspiration (18), les dispositifs d'interception (44, 102), les dispositifs de sectionnement (51, 106) et les dispositifs d'application (17, 33, 98) font partie d'un ensemble qui est associé à chaque fois à un tube de bobine (3) et qui est mobile par rapport à la broche de bobinage (2) de façon que les dispositifs d'aspiration (18), les dispositifs d'interception (44, 102), les dispositifs de sectionnement (51, 106) et les dispositifs d'application (17, 33, 98) se trouvent dans l'une des positions terminales au-dessus du dispositif de va-et-vient (6) dans la zone du triangle de va-et-vient et dans l'autre position terminale en dessous de la broche de bobinage (2).

2. Dispositif de bobinage selon la revendication 1, caractérisé en ce que, comme dispositif d'interception, de sectionnement d'aspiration et d'application, la pointe d'aspiration (18) d'un tube d'aspiration (32, 39) est prévue, cette pointe d'aspiration (18) étant guidée à partir d'une position d'interception située dans le triangle de va-et-vient, devant le plan de va-et-vient et autour de la broche de bobine (2) et axialement à la broche de bobinage (2).

3. Dispositif de bobinage selon la revendication 2, caractérisé en ce que le dispositif d'interception (44) est une languette qui, dans la position d'interception de la pointe d'aspiration (18), pénètre dans le plan de va-et-vient avec une arête de glissement (49) inclinée par rapport au plan de va-et-vient et intercepte le fil (10) devant l'orifice de la pointe d'aspiration (18).

4. Dispositif de bobinage selon la revendication 2 ou 3, caractérisé en ce que le dispositif de sectionnement est constitué par une encoche (51), un ciseau ou une lame prévu dans le dispositif d'interception (44) et situé au voisinage de l'orifice de la pointe d'aspiration (18), en particulier devant ou en dessous de cet orifice.

5. Dispositif de bobinage selon l'une des revendications précédentes, caractérisé en ce que la pointe d'aspiration (18) est un injecteur à fil qui est alimenté en air comprimé (conduite à air comprimé 42) et qui est raccordé à un système de tubes (39, 41, 59) pivotable autour d'un axe (16, 32), pour évacuer les chutes de fil.

6. Dispositif de bobinage selon l'une des revendications précédentes, caractérisé en ce que la pointe d'aspiration (18) est montée sur un tube de support (39) qui est parallèle à la broche de bobine (2) et qui est guidée parallèlement à lui-même autour d'un axe de pivotement (16) sur un cercle de pivotement dans lequel sont situés le dispositif de va-et-vient (6) et la broche de bobinage (2) avec le tube vide (3).

7. Dispositif de bobinage selon la revendication 2 ou 3, caractérisé en ce que la broche de bobinage (2) est fixe, que le dispositif de va-et-vient (6) est mobile dans le sens d'avancement du fil et s'écarte lorsque le diamètre de la bobine augmente, et que l'axe de pivotement (16) est mobile avec le dispositif de va-et-vient (67.

8. Dispositif de bobinage selon la revendication 2 ou 3, caractérisé en ce que la pointe d'aspiration (18) est située à l'extrémité d'un tube téléscopique (33) qui croise la broche de bobinage (2) de façon essentiellement perpendiculaire et qui est déplaçable en pivotement ainsi que parallèlement à l'axe par rapport à la broche de bobinage (2).

9. Dispositif de bobinage selon l'une des revendications précédentes, caractérisé en ce que la bobine d'aspiration (18) est guidée, après la position d'interception, suivant une droite sur laquelle sont situés le guide-fil ( 11 ) qui constitue la pointe du triangle de va-et-vient ainsi que le dispositif de réserve de fil (15).

10. Dispositif de bobinage selon l'une des revendications précédentes, caractérisé en ce que la position d'interception de la pointe d'aspiration (18, 70) est située devant l'orifice (38) d'un tube de guidage (36) raccordé au puits de filature (35) pour fils synthétique.

11. Dispositif de bobinage selon la revendication 10, caractérisé en ce que le tube de guidage (36) est courbé en forme d'arc et présente sur le côté tourné vers le centre de courbure ou les centres de courbures, une fente longitudinale (37) qui s'étend essentiellement depuis le puits de filature (35) jusqu'à l'orifice (38) du tube de guidage (36).

12. Dispositif de bobinage selon la revendication 11, caractérisé en ce qu'à la sortie de la fente (37) est situé un guide-fil (11 ) à interception automatique qui constitue la pointe au triangle de va-et-vient.

13. Dispositif de bobinage selon la revendication 1, caractérisé en ce que les dispositifs d'aspiration, d'interception, de sectionnement et d'application sont situés sur un support (93) qui est orienté parallèlement à la broche de bobinage (2) et qui est mobile dans un plan vertical (flèche 109) ainsi que parallèlement (flèche 110) à la broche de bobinage (2), et que le dispositif d'interception (102) est placé sur un support (93) de façon à pouvoir se déplacer en va-et-vient dans un plan essentiellement horizontal, entre une position intérieure (Fig. 19a) et une position extérieure (Fig. 19b).

14. Dispositif de bobinage selon la revendication 13, caractérisé en ce que le dispositif d'interception est constitué, pour chaque fil (10), par une paire de languettes d'interception à interception automatique (intercepteurs de fil 102, 102.1 ) avec piège à fil (108), qui sont superposés et qui pénètrent, dans la position extérieure du dispositif d'interception avec leur arête longitudinale (107, 107.1) obliquement dans le plan du triangle de va-et-vient et que chaque fois un dispositif d'aspiration (18) et, en dessous de celui-ci, un dispositif de sectionnement (106) sont disposés sur le support (93) de façon que le dispositif d'aspiration (18) et le dispositif de sectionnement (106) soient situés sur le trajet du fil qui est déterminé, dans la position intérieure du dispositif d'interception, par les pièges à fil (108) de chaque paire de languettes d'interception (102, 102.1).

15. Dispositif de bobinage selon l'une des revendications précédentes, caractérisé en ce qu'au dispositif de bobinage est associé un chariot récepteur de bobines (131) à déplacement automatique avec des mandrins de réception (140) pour les bobines (19, 141) formées sur une broche de bobinage (2).

16. Dispositif de bobinage selon l'une des revendications précédentes, caractérisé en ce qu'au dispositif de bobinage est associé un chariot transporteur de tubes (126) déplaçable de façon autonome qui comporte un magasin de tubes (181) pour les tubes vides (3, 183) et un dispositif de transfert (185) pour transférer et glisser axialement des tubes vides (3, 183) sur chaque fois une broche de bobinage (2).

17. Dispositif de bobinage selon l'une des revendications 15 à 16, caractérisé en ce que le chariot de réception de bobines (131) et le chariot transporteur de tubes (126) sont intégrés en un ensemble mobile.

18. Dispositif de bobinage selon l'une des revendications précédentes, avec au moins un agencement de galets d'étirage (71) qui est disposé dans le sens de déplacement du fil entre le puits de filature

(35) et le guide-fil (11) fixe dans la pointe du triangle de va-et-vient parcouru par le fil (10), du dispositif de bobinage, caractérisé en ce qu'un chariot, portant un dispositif d'aspiration de fil (70), est mobile entre l'extrémité du puits de filature (35) et le guide-fil (11) dans plusieurs plans normaux aux axes des galets, le déplacement commençant chaque fois dans le plan normal arrière, depuis la face frontale libre les galets, et le dispositif d'aspiration de fil (70) est déplacé au voisinage d'un banc d'étirage à galets (72, 72', 72", 72"'), de façon tridimensionelle, plusieurs fois autour du banc d'étirage à galets respectif (72, 72', 72", 72"'), pendant qu'il est déplaçable depuis le plan normal arrière dans le plan normal avant suivant.

19. Dispositif de bobinage selon la revendication 18, caractérisé en ce que le déplacement tridimensionnel pour amener les fils (10) autour d'un banc d'étirage à galets (72, 72', 72", 72"'), est un déplacement hélicoïdal.

20. Dispositif de bobinage selon la revendication 18 ou 19, caractérisé en ce que le trajet de déplacement du chariot et de son dispositif d'aspiration de fil (70) commence dans une position d'interception de fil qui est située devant l'orifice (38) d'un tube de guidage (36) raccordé au puits de filature (35), et que le chariot, après l'application du fil (10) sur l'agencement de galets d'étirage (71), est ramené dans la position d'interception de fil.
